# EUROPÄISCHE PATENTSCHRIFT

(11) **EP 3 020 902 B1**
(45) Veröffentlichungstag und Bekanntmachung des Hinweises auf die Patenterteilung: **04.05.2022**
(21) Anmeldenummer: 14193364.8
(22) Anmeldetag: 14.11.2014
(51) Int. Cl.: E05D 15/06

(54) **ROLLENWAGEN FÜR DIE AUFNAHME EINER SCHIEBETÜR MIT EINER AUSHEBESCHUTZVORRICHTUNG**
ROLLER CARRIAGE FOR MOUNTING A SLIDING DOOR WITH A LIFT PROTECTION DEVICE
CHARIOT À BOBINES POUR LA RÉCEPTION D'UNE PORTE COULISSANTE DOTÉE D'UN DISPOSITIF ANTI-LEVAGE

(43) Veröffentlichungstag der Anmeldung: 18.05.2016
(73) Patentinhaber: DORMA-Glas GmbH, 32107 Bad Salzuflen (DE)
(72) Erfinder: KREYENBORG, Ralf, 58256 Ennepetal (DE)
(74) Vertreter: Balder IP Law, S.L.

(56) Entgegenhaltungen:
- DE-A1-102010 038 141
- DE-A1-102011 050 395
- DE-U1-202005 007 687
- DE-U1-202009 005 269
- DE-U1-202010 004 375

## Beschreibung

Die vorliegende Erfindung betrifft einen Rollenwagen für die Aufnahme einer Schiebetür mit einer Aushebeschutzvorrichtung, eine Schiebetürenanlage mit zumindest einem derartigen Rollenwagen sowie ein Verfahren für das Schützen einer Schiebetür gegen ein Ausheben.

Es ist bekannt, dass Schiebetüren in eine verschiebbare Lagerung gebracht werden müssen, um zwischen einem geöffneten und einem geschlossenen Zustand bewegbar zu sein. Hierfür sind die Schiebetüren, welche auch als Schiebetürblätter bezeichnet werden können, mit einem Rollenwagen ausgestattet, an welchem die Schiebetür befestigt ist. Selbstverständlich können auch zwei oder mehr Rollenwagen an einer Schiebetür befestigt sein. Ein solcher Rollenwagen ist bekanntermaßen auf einer Rollenlaufbahn aufgesetzt bzw. in diese eingesetzt, um die verschiebbare Lagerung des Rollenwagens und damit auch der Schiebetür zu gewährleisten. Weiter ist es bekannt, einen Schutz vorzusehen gegen ein unerwünschtes Entfernen des Rollenwagens aus der Rollenlaufbahn. Dies ist insbesondere dann notwendig, wenn zum Beispiel die Schiebetür mit hoher Geschwindigkeit in eine Endposition fährt und in dieser abrupt abgebremst wird. Dieses abrupte Abbremsen kann dazu führen, dass sich die kinetische Energie zumindest teilweise neu ausrichtet und zu einem Springen des Rollenwagens in der Rollenlaufbahn führt. Dies kann so stark ausgeprägt sein, dass der Rollenwagen aus der Rollenlaufbahn springt, was zu einem Herabfallen der Schiebetür führen könnte. Auch ist es grundsätzlich zu vermeiden, dass die Schiebetür in unerwünschter Weise ausgehoben wird.

Weise ausgehoben wird. Insbesondere auch im Hinblick auf unerwünschtes Eindringen bzw. Einbruchsschutz ist dies eine wichtige Funktionalität.

Die bei bekannten Schiebetüranlagen vorgesehenen Aushebeschutzvorrichtungen sind sehr einfacher Natur. So werden beispielsweise Beilagscheiben verwendet, welche durch eine Rotation in eine Schutzposition gebracht werden können. In dieser Position verhindern die Beilagscheiben zwar grundsätzlich ein Ausheben, jedoch besteht weiterhin das Risiko, dass eine solche exzentrische Beilagscheibe sich im laufenden Betrieb, insbesondere über lange Einsatzdauer hinweg, verschiebt und damit die Schutzfunktion wieder aufgehoben wird. Auch bei hohen mechanischen Belastungen des Rollenwagens, insbesondere bei harten Anschlägen in einer Endposition, kann dies zu unerwünschtem Verstellen der Schutzfunktion führen, so dass trotz des Vorhandenseins einer derartigen Aushebeschutzvorrichtung ein Herausspringen der Schiebetür zu einer Gefährdung der nutzenden Person führt.

Aus den DE 20 2005 007 687 U1, DE 10 2011 050 395 A1 und DE 10 2010 038 141 A1 sind Rollenwagen für die Aufnahme von Schiebetüren mit einer Aushebeschutzvorrichtung bekannt, die eine zusätzliche Rastvorrichtung aufweisen, um ein Aushebeschutzmittel in einer Schutzposition zu halten. Durch Einbringen einer Kraft bzw. eines Moments auf das Aushebeschutzmittel ist ein Rastwiderstand der Rastvorrichtung überwindbar und das Aushebeschutzmittel in die Freigabeposition bringbar. Diese Rollenwagen haben den Nachteil eines Verschleißes der Rastvorrichtung, der zu einer Absenkung des Rastwiderstands führt. Ferner kann der Rastwiderstand bei extremer Beanspruchung der Schiebetür überwindbar sein.

Es ist Aufgabe der vorliegenden Erfindung, die voranstehend beschriebenen Nachteile zumindest teilweise zu beheben. Insbesondere ist es Aufgabe der vorliegenden Erfindung, in kostengünstiger und einfacher Weise die Montage zu vereinfachen und die Betriebssicherheit einer Schiebetürenanlage sowie eines entsprechenden Rollenwagens zu erhöhen.

Voranstehende Aufgabe wird gelöst durch einen Rollenwagen mit den Merkmalen des Anspruchs 1, eine Schiebetürenanlage mit den Merkmalen des Anspruchs 9 sowie ein Verfahren mit den Merkmalen des Anspruchs 11 Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Rollenwagen beschrieben sind, selbstverständlich auch im Zusammenhang mit der erfindungsgemäßen Schiebetürenanlage sowie dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Erfindungsgemäß ist ein Rollenwagen für die Aufnahme einer Schiebetür vorgesehen. Dieser Rollenwagen weist ein Rollenmodul zur verschiebbaren Anbringung an einer Rollenlaufbahn auf. Weiter ist ein Grundkörper vorgesehen zur Befestigung an der Schiebetür. Dabei weist der Rollenwagen eine Aushebeschutzvorrichtung zum Schutz gegen ein Entfernen des Rollenmoduls aus der verschiebbaren Anbringung an der Rollenlaufbahn auf. Ein erfindungsgemäßer Rollenwagen zeichnet sich dadurch aus, dass die Aushebeschutzvorrichtung ein zwischen einer Schutzposition und einer Freigabeposition bewegbar gelagertes Aushebeschutzmittel sowie eine Arretiervorrichtung für ein Arretieren des Aushebeschutzmittels zumindest in der Schutzposition aufweist.

Ein erfindungsgemäßer Rollenwagen weist zumindest zwei Bauteile, nämlich das Rollenmodul und den Grundkörper auf. Dabei können selbstverständlich auch weitere Bauteile vorgesehen sein und/oder diese beiden Bauteile aus einzelnen Körpern zusammengesetzt sein. Ein Rollenwagen ist im Sinne der vorliegenden Erfindung ein Gesamtsystem, welches zumindest zwei Funktionen erfüllt. So ist zum einen durch das Rollenmodul die verschiebbare Anbringung auf der Rollenlaufbahn möglich. Auch wenn bereits hier die Begrifflichkeit von Rollen verwendet wird, so ist eine Anbringung von Lagervorrichtungen von Rollen nur eine Möglichkeit der Ausführung eines erfindungsgemäßen Rollenwagens. Selbstverständlich kann ein solcher Rollenwagen für die verschiebbare Lagerung auch eine Linearführung, zum Beispiel eine Gleitlagerung oder einen Linearantrieb aufweisen. Hinsichtlich reduzierter Komplexität und verminderten Kosten ist jedoch die Ausbildung durch rotierbare Rollen für eine solche Lagervorrichtung bevorzugt. Als zweite Funktion wird die Befestigung der Schiebetür zur Verfügung gestellt. Dabei kann es sich zum Beispiel um eine klemmende Befestigung handeln.

Das Rollenmodul und der Grundkörper sind dabei erfindungsgemäß separate Bauteile bzw. separate Körper. Jedes dieser beiden Bauteile, also das Rollenmodul und/oder der Grundkörper können dabei selbst eine Vielzahl von Einzelteilen aufweisen, die miteinander verbunden sind. So kann das Rollenmodul zum Beispiel entsprechende Lagervorrichtungen in Form von rotierbar gelagerten Rollen aufweisen. Der Grundkörper kann eine Vielzahl von Einzelbauteilen aufweisen, wie zum Beispiel weitere Vorrichtungen für Zusatzfunktionen. Dies kann neben einer Höhenverstellvorrichtung auch eine Sicherungsvorrichtung, eine Fixiervorrichtung oder auch eine Klemmvorrichtung sein, mittels welcher die Schiebetür an dem Grundkörper befestigbar ist.

Grundsätzlich ist die Richtung der Bewegung mittels des Rollenwagens erfindungsgemäß offen. So kann hier eine Bewegung entlang einer Geraden genauso durchgeführt werden, wie eine Bewegung entlang einer gekrümmten oder mehrfach gekrümmten Bewegungslinie im Rahmen der vorliegenden Erfindung denkbar ist.

Eine verschiebbare Anbringung an einer Rollenlaufbahn ist dabei spezifisch für die jeweilige Ausführungsform der Lagerung zu verstehen. Sind beispielsweise Lagervorrichtungen in Form von einzelnen Rollen vorgesehen, so werden diese Rollen in eine entsprechende Rollenlaufbahn eingesetzt. Ist beispielsweise eine Gleitlagerung vorgesehen, so erfolgt ein Anbringen des Rollenmoduls auf einer entsprechenden Gleitschiene bzw. an einer entsprechenden Gleitschiene.

Das Rollenmodul ist vorzugsweise aus einem Stahlgussmaterial hergestellt. Der Grundkörper kann leichter, zum Beispiel aus Leichtmetalldruckguss gefertigt sein. Insbesondere kommen hier Aluminium oder Zink als Leichtmetallgussmittel zum Einsatz.

Erfindungsgemäß ist der Rollenwagen nun mit einer Aushebeschutzvorrichtung ausgestattet. Diese dient der Funktion, ein Entfernen des Rollenmoduls in bewusster oder unbewusster Weise zu verhindern. So soll sowohl ein aktives Aushängen des Rollenwagens als auch das Ergebnis eines Springens durch mechanische Beeinträchtigung oder hohe Geschwindigkeit beim Verschieben der Schiebetür vermieden werden. In beiden Fällen soll die Aushebeschutzvorrichtung das Rollenmodul und insbesondere eine Lagervorrichtung des Rollenmoduls, in dem gewünschten eingehängten Kontakt und damit im Eingriff der verschiebbaren Anbringung auf der Rollenlaufbahn halten.

Um die voranstehend beschriebene Funktion gewährleisten zu können, ist die erfindungsgemäße Aushebeschutzvorrichtung ausgebildet, ein Aushebeschutzmittel bewegbar zwischen einer Schutzposition und einer Freigabeposition zu lagern. Dabei handelt es sich insbesondere um geometrische Korrelationen des Aushebeschutzmittels mit der Rollenlaufbahn oder weiteren Bauteilen eines Gehäuses, in welchem die Rollenlaufbahn angeordnet ist. Somit kann eine Bewegung des Aushebeschutzmittels in eine Schutzposition zu einer geometrischen Korrelation des Aushebeschutzmittels mit einem umgebenden Bauteil führen. Diese Korrelation beruht auf einer Reduktion der Bewegungsfreiheit des gesamten Rollenwagens in oder im Wesentlichen in Schwerkraftrichtung. Mit anderen Worten wird durch die Reduktion dieses Bewegungsspielraums die maximale Anhebehöhe, welche durch diesen Restbewegungsspielraum überhaupt noch geometrisch zugelassen wird, reduziert. Die Reduktion erfolgt auf einen Restbewegungsspielraum, welcher kleiner oder gleich, insbesondere jedoch vollständig kleiner ist als die maximale Abhebefreiheit von der Rollenlaufbahn für einen Verbleib des Rollenmoduls auf der Rollenlaufbahn zulässt. Ist beispielsweise die Rollenlaufbahn mit einer konvexen Lauffläche ausgestattet und eine entsprechende Rolle einer Lagervorrichtung mit einem konkaven Umfang ausgestattet, so ist die Tiefe dieses konkaven Umfangs die maximal zulässige Abhebehöhe von der Rollenlaufbahn. Erfindungsgemäß wird also nun sichergestellt, dass die maximale Restbewegungsmöglichkeit oberhalb der Schutzposition des Aushebeschutzmittels kleiner ist als diese maximal zulässige Abhebehöhe zwischen Rollenlaufbahn und zugehöriger Lagervorrichtung.

In der Freigabeposition ist ein deutlich größerer Bewegungsspielraum vorgesehen, so dass sowohl das Einhängen des Rollenwagens in die Rollenlaufbahn, als auch das bewusste aktive Entfernen des Rollenmoduls bzw. des Rollenwagens aus der Rollenlaufbahn einfach, und vor allem schnell erfolgen kann.

Neben der Differenzierung der zwei unterschiedlichen Positionen ist erfindungsgemäß eine Arretiervorrichtung vorgesehen, welche insbesondere separat von der Aushebeschutzvorrichtung bzw. separat vom Aushebeschutzmittel ausgestaltet ist. Mithilfe dieser Arretiervorrichtung ist eine Arretierung des Aushebeschutzmittels zumindest in der Schutzposition möglich. Selbstverständlich kann eine Arretierung auch in weiteren Positionen erfolgen. Erfindungsgemäß ist eine Arretierung in der Freigabeposition vorgesehen, wie dies später noch erläutert wird. Vorsehen einer derartigen Arretiermöglichkeit erlaubt es nun, eine zweistufige Montage durchzuführen. Sobald der Rollenwagen auf der Rollenlaufbahn auf- bzw. eingesetzt wurde, wird anschließend das Aushebeschutzmittel von der Freigabeposition in die Schutzposition bewegt. Während beim bekannten Stand der Technik nun die Montage beendet war, wird erfindungsgemäß in einem zusätzlichen Schritt die Arretiervorrichtung aktiviert, und es erfolgt eine Arretierung des Aushebeschutzmittels in der Schutzposition. Dies führt dazu, dass die Arretierung eine Bewegung des Aushebeschutzmittels aus der Schutzposition heraus verhindert, auch wenn hohe mechanische Beeinträchtigungen das Aushebeschutzmittel aus der Schutzposition herausbewegen möchten. Dieser zusätzliche Schutz dient dazu, die Einsatzsicherheit noch weiter zu erhöhen und insbesondere ein unerwünschtes Entfernen des Rollenwagens aus der Rollenlaufbahn mit nahezu 100 %-iger Wahrscheinlichkeit zu vermeiden. Insbesondere in einer Korrelation mit entsprechenden Dämpfungselementen in Endanschlägen für den Rollenwagen, welche zu entsprechender Krafteinwirkung auf den Rollenwagen führen können, ist dies ein großer Vorteil.

Erfindungsgemäß ist eine zumindest abschnittsweise formschlüssige Arretierung vorgesehen. Zusätzlich zu dem Formschluss, kann noch wenigstens eine weitere Art der Arretierung, wie ein Reibschluss oder ein Kraftschluss eine entsprechende Arretierung zur Verfügung stellen. Selbstverständlich sind auch Kombinationen unterschiedlicher Arretierfunktionen im Sinne der vorliegenden Erfindung denkbar. Besonders einfach und vor allem kostengünstig herstellbar ist eine Formschlussausgestaltung der Arretierung zumindest teilweise. Diese führt dazu, dass durch einfache geometrische Korrelationen von später noch beschriebenen Arretiermitteln die Arretierfunktion zur Verfügung gestellt werden kann.

Die Aushebeschutzvorrichtung kann dabei zusätzliche Funktionalität, insbesondere in Form einer zur Verfügung gestellten Elastizität aufweisen. So kann beispielsweise das Aushebeschutzmittel zumindest zum Teil eine federelastische Ausbildung aufweisen. Dies führt dazu, dass im Falle einer Bewegung in Schwerkraftrichtung für den Rollenwagen ein Kontaktieren des Aushebeschutzmittels mit der entsprechenden sichernden Gehäusewandung einer Rollenlaufbahn nicht zu einer mechanischen Beeinträchtigung des Aushebeschutzmittels führt. Vielmehr wird ein solches Springen in Schwerkraftrichtung durch eine solche Federelastizität gedämpft. Das Arretiermittel ist dementsprechend vorzugsweise zumindest teilweise aus einem federelastisch ausgebildeten Kunststoff hergestellt. Selbstverständlich können andere Teile der Aushebeschutzvorrichtung oder auch ein Teilabschnitt des Aushebeschutzmittels selbst aus einem anderen Werkstoff, insbesondere aus Metall, gefertigt sein.

Für eine ausreichende Schutzfunktion ist darüber hinaus vorzugsweise das Rollenmodul am Grundkörper befestigt. Diese Befestigung ist insbesondere mit einer verschiebbaren und fixierbaren Lagerung versehen, so dass eine grundsätzliche Höhenverstellbarkeit zwischen Rollenmodul und Grundkörper relativ zueinander möglich wird. Damit wird ein Gesamtsystem des Rollenwagens in sich geschaffen, für welches die Gesamtfunktion der Aushebeschutzvorrichtung wirkt.

Erfindungsgemäß ist bei dem Rollenwagen die Arretiervorrichtung für ein Arretieren in der Freigabeposition ausgebildet. Somit ist also eine zusätzliche Arretierposition zur Verfügung gestellt. Die Freigabeposition zu arretieren erleichtert insbesondere die Montage. So wird beispielsweise beim Einsetzen des Rollenwagens mit bereits montierter Schiebetür die Aushebeschutzvorrichtung ein Einsetzen erschweren bzw. gänzlich verhindern. Die Arretierung der Aushebeschutzvorrichtung in der Freigabeposition vermeidet dies, so dass die Montage auch in schwierigen und vor allem mit hohen Gewichten versehenen Situationen einfach, kostengünstig und schnell ermöglicht wird. Darüber hinaus erleichtert eine solche Arretiermöglichkeit auch das grundsätzliche Auffinden der Freigabeposition für diesen Montageprozess. Insbesondere ist die Arretiervorrichtung beschränkt auf ausschließlich diese beiden definierten Arretierpositionen, so dass sämtliche weiteren Positionen bevorzugt instabile Positionen sind, welche automatisch, zum Beispiel durch Federkraft oder schiefe Ebenen in eine der beiden stabilen Positionen, nämlich die arretierte Schutzposition oder die arretierte Freigabeposition überführt werden. Auch dadurch wird die Gesamtsicherheit eines erfindungsgemäßen Rollenwagens sowohl während der Montage als auch während des Einsatzes weiter erhöht.

Erfindungsgemäß weist die Arretiervorrichtung des Rollenwagens zumindest ein Arretiermittel auf, für ein zumindest abschnittsweises formschlüssiges Eingreifen in eine Arretieraufnahme, welche mit der Schutzposition des Aushebeschutzmittels korreliert. Das Arretiermittel ist für ein zumindest abschnittsweises formschlüssiges Eingreifen in eine weitere Arretieraufnahme, welche mit der Freigabeposition des Aushebeschutzmittels korreliert, ausgebildet.

Beispielsweise kann eine Korrelation zwischen einem Arretierstift als Arretiermittel und einer entsprechenden Arretiernut als Arretieraufnahme vorgesehen werden. Ein solcher Stift bzw. Nocken rastet also in der Arretieraufnahme ein. Selbstverständlich kann eine Arretierung auch mittels einer kinematischen Umkehr erzielt werden. Auch deutlich komplexere geometrische Formen sind im Rahmen der vorliegenden Erfindung für die Ausbildung der Arretiermittel bzw. der Arrtieraufnahmen denkbar. Ein zumindest teilweises formschlüssiges Aufnehmen führt dazu, dass insbesondere ein Sperren bzw. Arretieren auf Flächenkontakt beruht. Damit kann zwar grundsätzlich die Arretieraufnahme größer sein als das zugehörige Arretiermittel, jedoch gelangt zumindest ein Teil der Oberfläche der Arretieraufnahme in flächigen Kontakt mit einem Teil der Oberfläche des Arretiermittels und bildet auf diese Weise den gewünschten teilweisen Formschluss aus. Vorzugsweise ist sogar eine derartige Vergrößerung vorgesehen, so dass in erleichterter Weise die Arretierung und damit die Schutzposition bzw. die Freigabeposition aufgefunden werden kann. Bevorzugt ist es demnach, wenn die Arretieraufnahme im Bereich zwischen ca. 5% und ca. 10% größer ausgebildet ist, als die entsprechende Außenkontur des Arretiermittels. Auch können selbstverständlich in Richtung einer Arretierbewegung wirkende Führungsmittel vorgesehen sein, welche zum Beispiel in Form von konischen oder schrägen Flächen eine entsprechende Führung des Arretiermittels in seine arretierende Position gewährleisten können.

Ein weiterer Vorteil ist es, wenn bei einem erfindungsgemäßen Rollenwagen das Aushebeschutzmittel zwischen der Schutzposition und der Freigabeposition rotatorisch um eine Bewegungsachse bewegbar gelagert ist. Dabei weist das Aushebeschutzmittel einen Aushebeschutzabschnitt auf, mit einer zumindest abschnittsweise exzentrischen Außenkontur. Diese Außenkontur ist dabei bezogen auf die Rotationsachse und damit die Bewegungsachse des Aushebeschutzmittels exzentrisch ausgebildet. In der Korrelation mit einer entsprechenden Rollenlaufbahn führt dies dazu, dass die Gesamterstreckung der Aushebeschutzvorrichtung durch eine Rotation des Aushebeschutzabschnitts verändert werden kann. In der Schutzposition ist diese Erstreckung in Schwerkraftrichtung größer als in Freigabeposition. Dies führt zu der eingangs bereits beschriebenen Möglichkeit, die Korrelation und damit das Spaltmaß zwischen dem Aushebeschutzmittel, insbesondere dem Aushebeschutzabschnitt, und dem gegenüberliegenden Teil einer Gehäusewandung oder der Rollenlaufbahn zu verändern und auf diese Weise die Schutzfunktion zu erfüllen. Bevorzugt ist es, wenn die Bewegung des Aushebeschutzmittels um die Bewegungsachse kleiner als ca. 90° ausgebildet ist und entsprechend wenigstens ein Endanschlag für die Begrenzung dieser Bewegung vorgesehen ist. Auf diese Weise kann mit einer einzigen Handbewegung eine Umstellung zwischen Schutzposition und Freigabeposition erfolgen. Insbesondere nach der Montage des Rollenwagens beim Einsetzen in die Rollenlaufbahn kann ein schneller Aushebeschutz dazu führen, das Risiko eines unerwünschten Herabfallens der gesamten Schiebetür auf ein Minimum zu begrenzen.

Vorteilhaft ist es darüber hinaus, wenn bei einem erfindungsgemäßen Rollenwagen das Rollenmodul einen Abstützabschnitt aufweist, welcher sich abschnittsweise umfänglich entlang dem Aushebeabschnitt bezogen auf eine Schwerkraftrichtung unterhalb des Aushebeschutzabschnitts erstreckt. Ein solcher Abstützabschnitt ist bevorzugt mit einem definierten Bewegungsspalt zum Aushebeschutzabschnitt angeordnet. Dieser ist klein ausgeführt und zum Beispiel im Bereich von weniger als ca. 2 mm, insbesondere +- 1 mm, ausgebildet. Dieser Abstützabschnitt dient dazu, im Falle einer Verformung des Aushebeschutzmittels, insbesondere eines Verbiegens des Aushebeschutzabschnittes in Schwerkraftrichtung nach unten, diesen zu kontaktieren. Die Kontaktierung erlaubt nun eine zusätzliche Abstützmöglichkeit durch das Eröffnen eines zusätzlichen Kraftpfades über diesen Abstützabschnitt. Es kann also nun zusätzlich zumindest ein Teil der Kraft abgefangen werden und auf diese Weise eine zusätzliche Abstützung, eine mechanische Beeinträchtigung oder Beschädigung des Aushebeschutzmittels vermieden werden. Diese Abstützfunkion reduziert die notwendige mechanische Belastbarkeit des Aushebeschutzabschnitts sowie des Aushebeschutzmittels, so dass diese einfacher, leichter und kostengünstiger ausbildbar sind. Springt ein Rollenwagen beim harten Anschlag in einer Endposition von der Rollenbahn ab, so kann sich ein Verbiegen des Aushebeschutzabschnittes durch dieses Abstützen am Abstützabschnitt nun in ausreichender Weise mechanisch selbst entlasten.

Vorteilhaft ist es ebenfalls, wenn bei einem erfindungsgemäßen Rollenwagen der Aushebeschutzabschnitt einen konvexen Oberflächenabschnitt aufweist. Insbesondere ist hier ein Radius im Bereich zwischen ca. 5 mm und ca. 20 mm vorgesehen. So kann hier insbesondere ein Zylindermantelflächenabschnitt oder ein Kugeloberflächenabschnitt vorgesehen werden, um entsprechende Fertigungstoleranzen durch die konvexe Ausbildung ausgleichen zu können. Dies führt beim Herstellaufwand und insbesondere bei der Montage des Rollenwagens zu weniger Komplexität und höherer Funktionssicherheit der Aushebeschutzvorrichtung.

Vorteilhaft ist es darüber hinaus, wenn bei einem erfindungsgemäßen Rollenwagen die Aushebeschutzvorrichtung zumindest ein erstes Federelement aufweist, welches das Aushebeschutzmittel in Richtung der Schutzposition mit einer Federkraft beaufschlagt. Hierbei kann es sich zum Beispiel um eine Rotationsfeder handeln. Auch kombiniert wirkende Federn sind im Sinne der vorliegenden Erfindung als erstes Federelement einsetzbar. Weil die Aushebeschutzvorrichtung rotatorisch bewegbar ist, kann beispielsweise eine Rotationsfeder als erstes Federelement eine Vorspannung zur Verfügung stellen, welche die Aushebeschutzvorrichtung automatisch in die Schutzposition bei Entlastung bewegt. Dies erhöht die Sicherheit noch weiter, da nach Entfernen einer entsprechenden Gegenkraft, zum Beispiel durch Entfernen eines Montagewerkzeugs von einer zugehörigen Handhabungsschnittstelle, automatisch die Schutzposition durch das Aushebeschutzmittel eingenommen wird. Eine solche Drehfeder kann aus Stahl oder auch aus einem Elastomerwerkstoff zur Verfügung gestellt werden. Insbesondere wird diese Ausführungsform kombiniert mit einem zweiten Federelement gemäß dem nachfolgenden Absatz.

Erfindungsgemäß weist die Arretiervorrichtung zumindest ein zweites Federelement auf, welches das Arretiermittel in Richtung einer Arretierposition mit einer Federkraft beaufschlagt. So ist ein solches Arretiermittel in der Lage, zwischen einer arretierenden und einer nicht arretierenden Position bewegbar gelagert zu sein. Diese Bewegung wird gemeinsam mit dem Aushebeschutzmittel durchgeführt. Dabei wird durch die erfindungsgemäß feste Verbindung zwischen Arretiermittel und Aushebeschutzmittel wie folgt vorgegangen.

Zuerst wird eine axiale, lineare Bewegung des Aushebeschutzmittels durchgeführt. Durch die feste Verbindung nimmt diese Bewegung das Arretiermittel mit in seine nicht arretierende Position. Anschließend erfolgt eine Rotationsbewegung in die Schutzposition, welche von einer linearen Gegenbewegung gefolgt wird. Nun befindet sich das Aushebeschutzmittel durch die Rotationsbewegung in der Schutzposition und durch die axiale bzw. lineare Rückbewegung das Arretiermittel in der arretierenden Position für die Schutzposition. Die voranstehend beschriebenen Bewegungen erfolgen jeweils gegen bzw. mit der entsprechenden Federkraft. Durch die Vorspannung in Richtung der Arretierposition ist sichergestellt, dass durch Wegnahme einer entsprechenden Montagekraft, also zum Beispiel das Entfernen eines Montagewerkzeugs, automatisch die Arretierung wirkt.

Vorteilhaft ist es weiter, wenn bei einem erfindungsgemäßen Rollenwagen das Aushebeschutzmittel der Aushebeschutzvorrichtung eine Handhabungsschnittstelle aufweist für das Einbringen einer Montagekraft zur Durchführung einer Montagebewegung des Aushebeschutzmittels. Eine solche Handhabungsschnittstelle kann zum Beispiel eine Rändelung aufweisen, um mit den Fingern eine entsprechende Montagebewegung durchzuführen. Auch eine entsprechende Handhabungsschnittstelle in Korrelation zu einem Montagewerkzeug ist im Sinne der vorliegenden Erfindung denkbar.

Vorteilhaft ist es, wenn bei einem erfindungsgemäßen Rollenwagen gemäß dem voranstehenden Absatz die Handhabungsschnittstelle auf einer ersten Seite des Rollenwagens angeordnet ist und eine Lagervorrichtung des Rollenmoduls für die verschiebbare Anbringung an der Rollenlaufbahn auf einer zweiten Seite des Rollenwagens angeordnet ist, welche entgegensetzt zur ersten Seite ausgerichtet ist. Dies erleichtert die Zugänglichkeit, da auf diese Weise frontal eine Einstellung der Aushebeschutzvorrichtung erfolgen kann. Dabei können Handhabungsschnittstellen auch anderer Montagevorrichtungen für andere Funktionen in gleicher Weise ausgerichtet sein, so dass die Vorteile der Einstellbarkeit für alle Montagevorrichtungen gemeinsam erzielbar werden. Dies führt zu einer deutlich reduzierten Komplexität des gesamten Montageaufwandes und damit zu reduzierter Montagezeit.

Weiterer Gegenstand der vorliegenden Erfindung ist eine Schiebetürenanlage, aufweisend eine Rollenlaufbahn und wenigstens einen in der Rollenlaufbahn verschiebbar gelagerten erfindungsgemäßen Rollenwagen. Bevorzugt ist wenigstens eine Schiebetür mittels wenigstens zwei Rollenwagen in einer solchen Rollenlaufbahn gelagert. Durch die Verwendung eines erfindungsgemäßen Rollenwagens bringt eine erfindungsgemäße Schiebetürenanlage die gleichen Vorteile mit sich, wie sie ausführlich mit Bezug auf einen erfindungsgemäßen Rollenwagen erläutert worden sind.

Ein weiterer Gegenstand der vorliegenden Erfindung ist ein Verfahren für das Schützen einer Schiebetür einer Schiebetürenanlage gemäß der vorliegenden Erfindung, aufweisend die folgenden Schritte:
- verschiebbares Anbringen eines Rollenwagens gemäß der vorliegenden Erfindung auf der Rollenlaufbahn,
- Bewegen des Aushebeschutzmittels der Aushebeschutzvorrichtung aus einer Freigabeposition in eine Schutzposition,
- Arretieren des Aushebeschutzmittels in der Schutzposition mittels einer Arretiervorrichtung.

Durch die Verwendung eines erfindungsgemäßen Rollenwagens bringt ein erfindungsgemäßes Verfahren die gleichen Vorteile mit sich, wie sie ausführlich mit Bezug auf einen erfindungsgemäßen Rollenwagen erläutert worden sind.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Es zeigen schematisch:
- Fig. 1: eine Ausführungsform eines Rollenwagens,
- Fig. 2: eine Ausführungsform einer Schiebetürenanlage,
- Fig. 3: eine seitliche Darstellung eines Rollenwagens in einer Rollenlaufbahn,
- Fig. 4: eine seitliche Darstellung eines Rollenwagens im Querschnitt,
- Fig. 5: die Darstellung der Fig. 4 in isometrischer Ansicht,
- Fig. 6: eine seitliche Darstellung eines Rollenwagens mit Aushebeschutzvorrichtung,
- Fig. 7: die Aushebeschutzvorrichtung in Schutzposition,
- Fig. 8: die Ausführungsform der Fig. 7 in Freigabeposition,
- Fig. 9: eine Ausführungsform einer Aushebeschutzvorrichtung in Schutzposition,

- Fig. 10: die Ausführungsform der Fig. 9 während des Umschaltens und
- Fig. 11: die Ausführungsform der Fig. 9 und 10 in Freigabeposition.

In Fig. 1 ist in isometrischer Darstellung eine Ausführungsform eines Rollenwagens 10 dargestellt. Dieser weist zwei grundsätzliche Bauteile auf. Dabei handelt es sich zum einen um das Rollenmodul 20 und zum anderen um den Grundkörper 30. Beide Bauteile, also Rollenmodul 20 und Grundkörper 30 weisen dabei eine Vielzahl unterschiedlicher Einzelteile auf. Diese Einzelteile werden im Nachfolgenden kurz erläutert.

Das Rollenmodul 20 ist hier mit einer Lagervorrichtung 26 ausgestattet. Diese Lagervorrichtung 26 ist hier in Form von zwei Rollen 26a ausgestattet, welche rotierbar an einem Basiskörper des Rollenmoduls 20 gelagert sind. Diese Rollen 26a können nun auf bzw. in einer Rollenlaufbahn 120 eingesetzt werden, wie in der Fig. 2 und der Fig. 3 gut zu erkennen ist. Weiter ist am Rollenmodul 20 ein Teil einer Höhenverstellvorrichtung 70 zur Verfügung gestellt. Die detaillierten Bestandteile dieser Höhenverstellvorrichtung 70 sind insbesondere in den Fig. 4 und 5 dargestellt. So ist hier ein erstes Verstellmittel 32 vorgesehen, welches mithilfe einer Handhabungsschnittstelle 36 eine Verstellbewegung durchführen kann. Da hier das erste Verstellmittel 36 als Gewindeschraube in einem Verstellgewinde 32a ausgebildet ist, erfolgt an der Handhabungsschnittstelle 36 eine Rotationsbewegung, welche gleichzeitig eine lineare Translationsbewegung des ersten Verstellmittels 32 erzeugt. Über einen entsprechenden Kontaktabschnitt 34 steht das erste Verstellmittel 32 in Wirkverbindung mit einem Gegenkontaktabschnitt 24 des zweiten Verstellmittels 22 des Rollenmoduls 20. Die explizite Wirkung dieser Verstellvorrichtung ist dabei ein Umsetzen der Verstellbewegung in eine Justierbewegung entlang der Schwerkraftrichtung SKR.

Wie aus der Fig. 1 zu erkennen ist, ist der Rollenwagen 10 mit einer Mehrzahl unterschiedlicher Montagevorrichtungen 90 ausgestattet, welche unterschiedliche Montagefunktionen zur Verfügung stellen können. Die bereits beschriebene Justierfunktion der Höhe der Schiebetür 110 wird dabei durch die Montagevorrichtung 90 in Form der Höhenverstellvorrichtung 70 zur Verfügung gestellt. Weiter ist eine Montagevorrichtung 90 in Form einer Sicherungsvorrichtung 50 vorgesehen, welche nach erfolgter Justierung der Höhe der Schiebetür 110 eine klemmende Fixierung zwischen Grundkörper 30 und Rollenmodul 20 zur Verfügung stellt.

Eine weitere Montagevorrichtung 90 ist hier eine Zubehörvorrichtung 40, welche durch eine entsprechende Schnittstelle und ein angebrachtes Zubehörmodul 300 zur Verfügung gestellt ist. Darüber hinaus ist eine Aushebeschutzvorrichtung 60 als Montagevorrichtung 90 vorgesehen, welche einen Aushebeschutz gegen unerwünschtes Verlassen des Rollenwagens 10 der in der Rollenlaufbahn 120 eingesetzten Position zur Verfügung stellt. Weiter ist eine Befestigungsvorrichtung 80 als Glasklemme für eine Montagevorrichtung 90 vorgesehen, um die Schiebetür 110 in klemmender Weise zu befestigen.

Allen Montagevorrichtungen ist es gemeinsam, dass sie zumindest ein Montagemittel 92 aufweisen, um eine entsprechende Montagebewegung durchführen zu können. Darüber hinaus ist eine Handhabungsschnittstelle vorgesehen, um genau diese Montagebewegung mit dem Montagemittel auch durchführen zu können.

Wie der Fig. 1 darüber hinaus zu entnehmen ist, weist der Rollenwagen 10 unterschiedliche Seiten auf, nämlich die erste Seite 12 und die zweite Seite 14. Alle Montagevorrichtungen sind dabei hinsichtlich ihrer Handhabungsschnittstelle 96 vorzugsweise von der gleichen Seite, nämlich der ersten Seite 12 entgegengesetzt zur zweiten Seite 14, auf welcher die Lagervorrichtung 26 angeordnet ist, ausgerichtet. Dies ermöglicht einen deutlich erleichterten Zugang.

In Fig. 2 ist dargestellt, wie eine Schiebetür 110 von zwei Rollenwagen 10 gemäß der Fig. 1 gehalten wird und diese beiden Rollenwagen 10 bereits in der Rollenlaufbahn 120 eingesetzt sind. In einer seitlichen Darstellung gemäß Fig. 3 ist insbesondere die Korrelation der Rollen 26a mit der Rollenlaufbahn 120 gut zu erkennen.

Die Fig. 6 zeigt in seitlicher Darstellung das Rollenmodul 20 und dort explizit die Aushebeschutzvorrichtung 60. Diese Aushebeschutzvorrichtung 60 ist mit einem Aushebeschutzmittel 62 ausgestattet, welches rotierbar in dem Rollenmodul 20 gelagert ist. Die Darstellung gemäß Fig. 6 zeigt das Aushebeschutzmittel 62 und insbesondere den Aushebeschutzabschnitt 62a in seiner Schutzposition SP. Gleichzeitig ist hier als stiftförmiger Fortsatz die Arretiervorrichtung 64 zu erkennen, wobei von der Rückseite nur das Arretiermittel 64a erkennbar ist. Gleichzeitig erkennt man im Bereich des Aushebeschutzabschnitts 62a einen Oberflächenabschnitt 62b, welcher hier nicht erkennbar, eine konvexe Oberflächenkrümmung aufweist, um entsprechende Fertigungstoleranzen ausgleichen zu können. Details hierzu werden insbesondere in den Fig. 7 und 8 ersichtlich.

So zeigen die Fig. 7 und 8 die zwei unterschiedlichen Positionen, nämlich in Fig. 7 die Schutzposition SP und in Fig. 8 die Freigabeposition FP. Zwischen diesen beiden Positionen ist das Aushebeschutzmittel 62 rotierbar. In der Schutzposition SP ist zu erkennen, dass ein kleiner Spalt zwischen dem Oberflächenabschnitt 62b des Aushebeschutzabschnitts 62a und einer entsprechenden Gehäusewandung, hier der Laufschiene 130, besteht. Dieser Spalt ist so klein, dass ein Anheben bis zum Kontaktieren der Laufschiene 130 nicht zu einem Entfernen aus der Rollenlaufbahn 120 führt. Die mögliche Bewegung in Schwerkraftrichtung SKR nach oben ist dabei insbesondere in Fig. 3 zu erkennen. Durch die konkave Ausbildung der Rollen 26 kann ein Anheben entgegen der Schwerkraftrichtung SKR erfolgen und es verbleibt eine Haltefunktion aufgrund der konvexen Ausbildung der Rollenlaufbahn 120. Der in Fig. 7 erkennbare Spalt ist auch in Fig. 3 oben zu erkennen mit Bezug auf das Rollenmodul 20. In Fig. 8 ist nun dargestellt, wie durch eine Rotation um weniger als 90° des Aushebeschutzmittels 62 der beschriebene Spalt deutlich vergrößert wird, so dass nun der Oberflächenabschnitt 62b des Aushebeschutzabschnitts 64 außer Eingriff steht und ein Einsetzen oder ein Herausheben des Rollenwagens 10 aus der Rollenlaufbahn 120 möglich ist.

Die Fig. 9 bis 11 zeigen Details hinsichtlich des Umschaltens in einer Ausführungsform mit Federelementen. Hier ist ein erstes Federelement 66 sowie ein zweites Federelement 64c vorgesehen, welche hier beide in Union ihrer Funktion als rotatorisch und axial wirkende Schraubenfedern ausgebildet sind. Diese beiden Federelemente 64c und 66 wirken wie folgt. In Fig. 9 befindet sich die Aushebeschutzvorrichtung 60 in aktivierter Position, also das Aushebeschutzmittel 62 in Schutzposition SP. Um eine Bewegung zur Verfügung zu stellen, erfolgt nun eine lineare bzw. axiale Bewegung entlang der Bewegungsachse BA, um das Arretiermittel 64a außer Eingriff mit einer entsprechenden Arretieraufnahme 64b zu bringen. Das Ende dieser Bewegung zeigt die Fig. 10, bei welcher der komplette Aushebeschutzabschnitt 62a nach links gegen die Federkraft verschoben ist und damit das Arretiermittel 64a freiliegt. Nun ist eine Rotation um die Bewegungsachse BA möglich, bis der Aushebeschutzabschnitt 62a die Freigabeposition FP gemäß der Fig. 11 erreicht. Wird nun die zugehörige Kraft entfernt, bewegt sich das gesamte Aushebeschutzmittel 62 wieder axial linear nach rechts entlang der Bewegungsachse BA zurück und das Arretiermittel 64a greift in die Arretieraufnahme 64b ein, um die Arretierfunktion zu gewährleisten. Diese Vorgehensweise lässt sich selbstverständlich auch umkehren, um von Freigabeposition FP in Schutzposition SP umzuschalten.

Die voranstehende Erläuterung der Ausführungsformen beschreibt die vorliegende Erfindung ausschließlich im Rahmen von Beispielen. Selbstverständlich können einzelne Merkmale der Ausführungsformen, miteinander kombiniert werden, wie dies in den Ansprüchen definiert ist, ohne den Rahmen der vorliegenden Erfindung zu verlassen.

### Bezugszeichenliste

- 10: Rollenwagen
- 12: erste Seite
- 14: zweite Seite
- 20: Rollenmodul
- 22: zweites Verstellmittel
- 24: Gegenkontaktabschnitt
- 26: Lagervorrichtung
- 26a: Rolle
- 30: Grundkörper
- 32: erstes Verstellmittel
- 34: Kontaktabschnitt
- 36: Handhabungsschnittstelle
- 38: Verstärkungsrippe
- 40: Zubehörvorrichtung
- 50: Sicherungsvorrichtung
- 52: Anschlagsvorrichtung
- 60: Aushebeschutzvorrichtung
- 62: Aushebeschutzmittel
- 62a: Aushebeschutzabschnitt
- 62b: Oberflächenabschnitt
- 64: Arretiervorrichtung
- 64a: Arretiermittel
- 64b: Arretieraufnahme
- 64c: zweites Federelement
- 66: erstes Federelement
- 68: Handhabungsschnittstelle
- 70: Höhenverstellvorrichtung
- 80: Befestigungsvorrichtung
- 90: Montagevorrichtung
- 92: Montagemittel
- 96: Handhabungsschnittstelle

- 100: Schiebetürenanlage
- 110: Schiebetür
- 120: Rollenlaufbahn
- 130: Laufschiene

- 300: Zubehörmodul

- SKR: Schwerkraftrichtung
- BA: Bewegungsachse
- SP: Schutzposition
- FP: Freigabeposition

## Patentansprüche

1. Rollenwagen (10) für die Aufnahme einer Schiebetür (110), aufweisend ein Rollenmodul (20) zur verschiebbaren Anbringung an einer Rollenlaufbahn (120) und einen Grundkörper (30) zur Befestigung an der Schiebetür (120), wobei der Rollenwagen (10) eine Aushebeschutzvorrichtung (60) aufweist zum Schutz gegen ein Entfernen des Rollenmoduls (20) aus der verschiebbaren Anbringung an der Rollenlaufbahn (120), wobei die Aushebeschutzvorrichtung (60) ein zwischen einer Schutzposition (SP) und einer Freigabeposition (FP) bewegbar gelagertes Aushebeschutzmittel (62) sowie eine Arretiervorrichtung (64) für ein formschlüssiges Arretieren des Aushebeschutzmittels (62) zumindest in der Schutzposition (SP) aufweist,
wobei die Arretiervorrichtung (64) zumindest ein Arretiermittel (64a) aufweist, für ein zumindest abschnittsweises formschlüssiges Eingreifen in eine Arretieraufnahme (64b), welche mit der Schutzposition (SP) des Aushebeschutzmittels (62) korreliert, und für ein zumindest abschnittsweises formschlüssiges Eingreifen in eine weitere Arretieraufnahme (64b), welche mit der Freigabeposition (FP) des Aushebeschutzmittels (62) korreliert, wobei die Arretiervorrichtung (64) zumindest ein zweites Federelement (64c) aufweist, welches das Arretiermittel (64a) in Richtung der Arretierpositionen mit einer Federkraft beaufschlagt, wobei eine feste Verbindung zwischen dem Arretiermittel (64a) und dem Aushebeschutzmittel (62) besteht,
**dadurch gekennzeichnet, dass**
durch diese feste Verbindung eine axiale Bewegung des Aushebeschutzmittels (62) das Arretiermittel (64a) in eine nicht arretierende Position mitnimmt und eine Rotationsbewegung des Aushebeschutzmittels (62) in die Schutzposition (SP) und eine lineare Rückbewegung des Aushebeschutzmittels (62) das Arretiermittel (64a) in eine arretierende Position für die Schutzposition (SP) mitnimmt.

2. Rollenwagen (10) nach Anspruch 1, **dadurch gekennzeichnet, dass** das Aushebeschutzmittel (62) zwischen der Schutzposition (SP) und der Freigabeposition (FP) rotatorisch um eine Bewegungsachse (BA) bewegbar gelagert ist, wobei das Aushebeschutzmittel (62) einen Aushebeschutzabschnitt (62a) aufweist, mit einer zumindest abschnittsweise exzentrischen Außenkontur.

3. Rollenwagen (10) nach Anspruch 2, **dadurch gekennzeichnet, dass** das Rollenmodul (20) einen Abstützabschnitt (28) aufweist, welcher sich abschnittsweise umfänglich entlang dem Aushebeschutzabschnitt (62a) bezogen auf eine Schwerkraftrichtung (SKR) unterhalb des Aushebeschutzabschnitts (62a) erstreckt.

4. Rollenwagen (10) nach einem der Ansprüche 2 oder 3, **dadurch gekennzeichnet, dass** der Aushebeschutzabschnitt (62a) einen konvexen Oberflächenabschnitt (62b) aufweist.

5. Rollenwagen (10) nach einem der vorangegangenen Ansprüche, **dadurch gekennzeichnet, dass** die Aushebeschutzvorrichtung (60) zumindest ein erstes Federelement (66) aufweist, welches das Aushebeschutzmittel (62) in Richtung der Schutzposition (SP) mit einer Federkraft beaufschlagt.

6. Rollenwagen (10) nach einem der vorangegangenen Ansprüche, **dadurch gekennzeichnet, dass** das Aushebeschutzmittel (62) der Aushebeschutzvorrichtung (60) eine Handhabungsschnittstelle (68) aufweist für das Einbringen einer Montagekraft zur Durchführung einer Montagebewegung des Aushebeschutzmittels (62).

7. Rollenwagen (10) nach Anspruch 6, **dadurch gekennzeichnet, dass** die Handhabungsschnittstelle (68) auf einer ersten Seite (12) des Rollenwagens (10) angeordnet ist und eine Lagervorrichtung (26) des Rollenmoduls (20) für die verschiebbare Anbringung an der Rollenlaufbahn (120) auf einer zweiten Seite (14) des Rollenwagens (10) angeordnet ist, welche entgegengesetzt zur ersten Seite (12) ausgerichtet ist.

8. Rollenwagen (10) nach einem der vorangegangenen Ansprüche, **dadurch gekennzeichnet, dass** die Aushebeschutzvorrichtung (60) zumindest abschnittsweise, insbesondere zumindest abschnittsweise das Aushebeschutzmittel (62), aus einem Kunststoff ausgebildet ist.

9. Schiebetürenanlage (100), aufweisend eine Rollenlaufbahn (120) und wenigstens einen in der Rollenlaufbahn (120) verschiebbar gelagerten Rollenwagen (10) mit den Merkmalen eines der Ansprüche 1 bis 8.

10. Schiebetürenanlage (100) nach Anspruch 9, **dadurch gekennzeichnet, dass** wenigstens eine Schiebetür (110) mittels wenigstens zwei Rollenwagen (10) mit den Merkmalen eines der Ansprüche 1 bis 8 verschiebbar in der Rollenlaufbahn (120) gelagert ist.

11. Verfahren für das Schützen einer Schiebetür (120) einer Schiebetürenanlage (100) mit den Merkmalen eines der Ansprüche 9 oder 10 aufweisend die folgenden Schritte:
- Verschiebbares Anbringen eines Rollenwagens (10) mit den Merkmalen eines der Ansprüche 1 bis 8 an der Rollenlaufbahn (120),
- lineare Rückbewegung des Aushebeschutzmittels (62) um das Arretiermittel (64a) in eine arretierende Position für die Schutzposition (SP) mitzunehmen,
- Rotationsbewegung des Aushebeschutzmittels (62) der Aushebeschutzvorrichtung (60) aus einer Freigabeposition (FP) in eine Schutzposition (SP),
- lineale Bewegung zum Arretieren des Aushebeschutzmittels (62) in der Schutzposition (SP) mittels einer Arretiervorrichtung (64).

## Claims

1. A roller carriage (10) for receiving a sliding door (110), having a roller module (20) for displaceably attaching to a roller running track (120) and having a main body (30) for fastening to the sliding door (120), wherein the roller carriage (10) has a lift-off protection device (60) for protecting against the roller module (20) being removed from the displaceable attachment to the roller running track (120),
wherein the lift-off protection device (60) has a lift-off protection means (62) movably mounted between a protection position (SP) and a release position (FP) as well as a locking device (64) for locking the lift-off protection means (62) in a form-fitting manner at least in the protection position (SP),
wherein the locking device (64) has at least one locking means (64a), for engaging into a locking receptacle (64b) in a form-fitting manner at least in sections which correlates to the protection position (SP) of the lift-off protection means (62) and for engaging into another locking receptacle (64b) in a form-fitting manner at least in sections which correlates to the release position (FP) of the lift-off protection means (62),
wherein the locking device (64) has at least one second spring element (64c), which applies a spring force to the locking means (64a) in the direction of the locking positions, wherein there is a fixed connection between the locking means (64a) and the lift-off protection means (62),
**characterized in that**
through this fixed connection, an axial movement of the lift-off protection means (62) entrains the locking means (64a) into a non-locking position and a rotational movement of the lift-off protection means (62) into the protection position (SP) and a linear backwards movement of the lift-off protection means (62) entrains the locking means (64a) into a locking position for the protection position (SP).

2. The roller carriage (10) according to claim 1, **characterized in that** the lift-off protection means (62) is mounted so as to be movable in a rotary manner about a movement axis (BA) between the protection position (SP) and the release position (FP), wherein the lift-off protection means (62) has a lift-off protection section (62a), with an at least sectionwise eccentric outer contour.

3. The roller carriage (10) according to claim 2, **characterized in that** the roller module (20) has a support section (28), which extends in sections circumferentially along the lift-off protection section (62a) in relation to a direction of gravity (SKR) below the lift-off protection section (62a).

4. The roller carriage (10) according to one of claims 2 or 3, **characterized in that** the lift-off protection section (62a) has a convex surface section (62b).

5. The roller carriage (10) according to one of the preceding claims, **characterized in that** the lift-off protection device (60) has at least one first spring element (66), which applies a spring force to the lift-off protection means (62) in the direction of the protection position (SP).

6. The roller carriage (10) according to one of the preceding claims, **characterized in that** the lift-off protection means (62) of the lift-off protection device (60) has a handling interface (68) for introducing a mounting force to carry out a mounting movement of the lift-off protection means (62).

7. The roller carriage (10) according to claim 6, **characterized in that** the handling interface (68) is arranged on a first side (12) of the roller carriage (10) and a bearing device (26) of the roller module (20) for the displaceable attachment to the roller running track (120) is arranged on a second side (14) of the roller carriage (10) aligned opposite to the first side (12).

8. The roller carriage (10) according to one of the preceding claims, **characterized in that** the lift-off protection device (60), at least in sections, in particular the lift-off protection means (62) at least in sections, is designed from a plastic.

9. A sliding door system (100), having a roller running track (120) and at least one roller carriage (10) displaceably mounted in the roller running track (120) having the features of one of claims 1 to 8.

10. The sliding door system (100) according to claim 9, **characterized in that** at least one sliding door (110) is displaceably mounted in the roller running track (120) by means of at least two roller carriages (10) having the features of one of claims 1 to 8.

11. A method for protecting a sliding door (120) of a sliding door system (100) having the features of one of claims 9 or 10, having the following steps:
- displaceable attachment of a roller carriage (10) having the features of one of claims 1 to 8 to the roller running track (120),
- linear backwards movement of the lift-off protection means (62) in order to entrain the locking means (64a) into a locking position for the protection position (SP),
- rotational movement of the lift-off protection means (62) of the lift-off protection device (60) from a release position (FP) into a protection position (SP),
- linear movement to lock the lift-off protection means (62) in the protection position (SP) by means of a locking device (64).

## Revendications

1. Chariot à galets (10) destiné à recevoir une porte coulissante (110), comportant un module à galets (20) destiné à être fixé de manière déplaçable sur un chemin de roulement à galets (120) et comportant un corps principal (30) destiné à être relié à la porte coulissante (120), dans lequel le chariot à galets (10) comporte un dispositif de protection contre le soulèvement (60) destiné à protéger le module à galets (20) contre le retrait de la fixation déplaçable sur le chemin de roulement à galets (120),
dans lequel le dispositif de protection contre le soulèvement (60) comporte un moyen de protection contre le soulèvement (62) monté mobile entre une position de protection (SP) et une position de libération (FP) ainsi qu'un dispositif de verrouillage (64) pour verrouiller le moyen de protection contre le soulèvement (62) par complémentarité de forme au moins dans la position de protection (SP), dans lequel le dispositif de verrouillage (64) comporte au moins un moyen de verrouillage (64a), destiné à s'engager par complémentarité de forme dans un logement de verrouillage (64b) au moins par sections en corrélation avec la position de protection (SP) du moyen de protection contre le soulèvement (62) et à s'engager par complémentarité de forme dans un autre logement de verrouillage (64b) au moins par sections en corrélation avec la position de libération (FP) du moyen de protection contre le soulèvement (62),
dans lequel le dispositif de verrouillage (64) comporte au moins un second élément de ressort (64c), qui exerce une force de ressort sur le moyen de verrouillage (64a) dans la direction des positions de verrouillage, dans lequel il existe une liaison fixe entre le moyen de verrouillage (64a) et le moyen de protection contre le soulèvement (62),
**caractérisé en ce que**
par le biais de cette liaison fixe, un mouvement axial du moyen de protection contre le soulèvement (62) entraîne le moyen de verrouillage (64a) dans une position de non-verrouillage et un mouvement de rotation du moyen de protection contre le soulèvement (62) dans la position de protection (SP) et un mouvement linéaire vers l'arrière du moyen de protection contre le soulèvement (62) entraîne le moyen de verrouillage (64a) dans une position de verrouillage pour la position de protection (SP).

2. Chariot à galets (10) selon la revendication 1, **caractérisé en ce que** le moyen de protection contre le soulèvement (62) est monté de manière à être mobile en rotation autour d'un axe de mouvement (BA) entre la position de protection (SP) et la position de libération (FP), dans lequel le moyen de protection contre le soulèvement (62) comporte une section de protection contre le soulèvement (62a), avec un contour extérieur excentrique au moins par sections.

3. Chariot à galets (10) selon la revendication 2, **caractérisé en ce que** le module à galets (20) comporte une section de support (28), qui s'étend par sections de manière circonférentielle le long de la section de protection contre le soulèvement (62a) par rapport à une direction de gravité (SKR) en dessous de la section de protection contre le soulèvement (62a).

4. Chariot à galets (10) selon l'une quelconque des revendications 2 ou 3, **caractérisé en ce que** la section de protection contre le soulèvement (62a) comporte une section de surface convexe (62b).

5. Chariot à galets (10) selon l'une quelconque des revendications précédentes, **caractérisé en ce que** le dispositif contre le soulèvement (60) comporte au moins un premier élément de ressort (66), qui exerce une force de ressort sur le moyen de protection contre le soulèvement (62) dans la direction de la position de protection (SP).

6. Chariot à galets (10) selon l'une quelconque des revendications précédentes, **caractérisé en ce que** le moyen de protection contre le soulèvement (62) du dispositif de protection contre le soulèvement (60) comporte une interface de manipulation (68) pour introduire une force de montage pour effectuer un mouvement de montage du moyen de protection contre le soulèvement (62).

7. Chariot à galets (10) selon la revendication 6, **caractérisé en ce que** l'interface de manipulation (68) est agencée sur un premier côté (12) du chariot à galets (10) et un dispositif de palier (26) du module à galets (20) pour la fixation déplaçable au chemin de roulement à galets (120) est agencé sur un second côté (14) du chariot à galets (10) aligné à l'opposé du premier côté (12).

8. Chariot à galets (10) selon l'une quelconque des revendications précédentes, **caractérisé en ce que** le dispositif contre le soulèvement (60), au moins par sections, en particulier le moyen de protection contre le soulèvement (62), au moins par sections, est réalisé en matière plastique.

9. Un système de porte coulissante (100), comportant un chemin de roulement à galets (120) et au moins un chariot à galets (10) monté de manière déplaçable dans le chemin de roulement à galets (120) comportant les caractéristiques de l'une des revendications 1 à 8.

10. Système de porte coulissante (100) selon la revendication 9, **caractérisé en ce qu'**au moins une porte coulissante (110) est montée de manière déplaçable dans le chemin de roulement à galets (120) au moyen d'au moins deux chariots à galets (10) comportant les caractéristiques de l'une des revendications 1 à 8.

11. Procédé de protection d'une porte coulissante (120) d'un système de porte coulissante (100) comportant les caractéristiques de l'une des revendications 9 ou 10, comportant les étapes suivantes :
- fixation déplaçable d'un chariot à galets (10) comportant les caractéristiques de l'une des revendications 1 à 8 sur le chemin de roulement à galets (120),
- mouvement linéaire vers l'arrière du moyen de protection contre le soulèvement (62) afin d'entraîner le moyen de verrouillage (64a) dans une position de verrouillage pour la position de protection (SP),
- mouvement de rotation du moyen de protection contre le soulèvement (62) du dispositif de protection contre le soulèvement (60) d'une position de libération (FP) à une position de protection (SP),
- mouvement linéaire pour verrouiller le moyen de protection contre le soulèvement (62) dans la position de protection (SP) au moyen d'un dispositif de verrouillage (64).
